# FASCICULE DE BREVET EUROPEEN

(11) **EP 0 119 873 B1**
(45) Date de publication et mention de la délivrance du brevet: **05.04.1989**
(21) Numéro de dépôt: 84400106.5
(22) Date de dépôt: 19.01.1984
(51) Int. Cl.: E04G 23/08

(54) **Procédé et utilisation d'un dispositif de démolition de constructions en espace réduit**
Verfahren und Anwendung einer Vorrichtung zum Abbruch von Gebäuden unter räumlich eingeengten Verhältnissen
Method and use of an apparatus for the demolition of building constructions in restricted areas

(30) Priorité: 21.03.1983 FR 8304706
(43) Date de publication de la demande: 26.09.1984
(73) Titulaire: Ets METAL GIRON S.A., F-10600 La Chapelle St-Luc (FR)
(72) Inventeur: Chazelle, Hubert, F-10120 St Andre-les-Vergers (FR)
(74) Mandataire: Gérardin, Robert Jean René

(56) Documents cités:
- DE-A- 2 327 914
- FR-A- 2 049 627
- GB-A- 1 290 374
- US-A- 4 238 169

## Description

L'invention concerne un procédé et l'utilisation d'un dispositif de démolition en espace réduit de constructions hautes de type traditionnel, morceau par morceau, avec dépôt direct sur un moyen d'enlèvement.

La démolition des constructions de type traditionnel est généralement effectuée soit par choc à l'aide d'une masse, suspendue à la flèche d'une grue par un câble, rappelée vers la grue par un treuil, puis relâchée brusquement, ou par poussée ou traction à l'aide de la flèche de certains engins de terrassement tels que les pelles mécaniques, par exemple.

Lorsqu'il s'agit de constructions très hautes et de faible emprise au sol, comme c'est le cas des anciennes cheminées, les procédés et les moyens exposés ci-dessus ne peuvent être employés, ce qui contraint les entreprises de démolition à abattre les cheminées comme des arbres en pratiquant une brèche à la base, dans la direction choisie pour la chute, en étayant celle-ci au fur et à mesure de sa réalisation, puis à faire sauter l'ensemble des étais d'un seul coup ; ou, lorsque les cheminées ne peuvent être abattues, compte-tenu de leur environnement, à réduire progressivement celles-ci de hauteur en utilisant l'échelle qui se trouve à l'intérieur et en faisant chuter les briques à l'intérieur, rangée par rangée. Ces deux méthodes présentent des risques assez importants : basculement prématuré de la cheminée d'une part, et, dans le second cas, risques inhérents aux interventions humaines en hauteur sur des édifices vétustes.

Diverses solutions ont été envisagées pour facilité la démolition. Parmi celles-ci on peut citer celles décrites dans les brevets français : FR-A-2 250 618, concernant un procédé pour fracturer des objets, tels que du béton et des blocs de pierre, qui consiste à utiliser des pistons de poussée, à commande hydraulique ou à commande par matière explosive qui sont insérés dans des trous pratiqués dans l'objet à fracturer.

FR-A-2199049, concernant un procédé et un appareil pour la démolition de constructions en béton, qui consiste à obtenir des fractures à l'aide d'une charge statique qui provoque la création d'efforts de flexion dans le béton, ce qui, finalement, entraîne la rupture de la construction. La charge statique est appliquée par un dispositif hydraulique monté de préférence sur un véhicule.

FR-A-2 418 840, concernant un bras de démolition qui se monte sur le godet d'une pelleteuse. Avec de tels moyens et en utilisant de tels procédés les matériaux entrant dans la construction se répandent sur le sol avec un dégagement de poussière important, et, doivent être ensuite repris pour être chargés dans les véhicules assurant leur enlèvement et leurtransport. Il en résulte un encombrement important dans la zone de démolition, une pollution par poussière très importante, à l'intérieur et à l'extérieur de cette zone, et un coût prohibitif.

FR-A-2 049 627, concernant des grappins comportant plusieurs griffes ou coquilles, disposées radialement autour d'un corps central sur lequel elles sont articulées de façon à occuper une position d'ouverture permettant de saisir la charge et une position de fermeture correspondant à l'emprisonnement des produits saisis. Ces grappins ont été réservés exclusivement, jusqu'alors, à la manutention d'objets ferreux dans les entreprises de récupération.

On connaît déjà, un appareil de démolition (brevet anglais GB-A-1 290 374) qui comporte une mâchoire, munie de dispositifs de serrage et de burins mus par des vérins hydrauliques, conçue spécialement pour cet usage. Cette mâchoire est mise en place par l'intermédiaire d'une grue ou d'un bras sur le bord d'un mur ou d'un plancher et les vérins sont actionnés de façon à obtenir le pincement et la découpe d'une partie de construction. L'opération est ensuite répétée de proche en proche de façon à obtenir la démolition progressive de la totalité de la construction. Ce dispositif se prête mal, compte-tenu de sa forme, à la démolition de paroi de forte courbure.

La présente invention a pour but de remédier aux inconvénients présentés par les procédés et dispositifs précédemment évoqués. L'invention, telle qu'elle est caractérisée dans la revendication 1, résout le problème consistant à utiliser un dispositif et un procédé permettant la démolition progressive, en espace réduit, avec enlèvement direct, de construction de type traditionnel ; notamment de constructions hautes, réalisées en moellons, en agglomérés ou en briques. La démolition s'effectue, morceau par morceau, à l'aide d'un grappin électro-hydraulique classique, à dents ou coquilles indépendantes, combiné à une grue de levage télescopique ou à un hélicoptère, avec dépôt direct des morceaux sur la plate- forme ou dans la benne du moyen d'enlèvement. L'énergie nécessaire à la commande et au fonctionnement du grappin est fournie par un groupe électrogène ou par le secteur.

Les avantages obtenus grâce à cette invention consistent essentiellement en ceci, qu'elle permet, en combinant des moyens simples, parfaitement éprouvés individuellement dans d'autres domaines, la démolition progressive, en espace réduit, de construction hautes présentant des parois à très forte courbure, telles que d'anciennes cheminées d'usines, par exemple, sans chute de matériaux sur le sol et, par conséquent, sans risque pour les constructions voisines, sans production de poussières, sans reprise ultérieure et dans les meilleures conditions de sécurité, puisqu'elle élimine l'affaissement latéral et le travail humain en hauteur sur des édifices vétustes ; ce qui se traduit par un investissement et des temps très limités, qui réduisent d'autant le coût des démolitions.

L'invention est exposée ci-après plus en détail à l'aide du dessin joint représentant seulement un mode de réalisation.

La figure unique du dessin représentent le dispositif en fonction lors de la démolition d'une cheminée d'usine.

Le dispositif est constitué de la grue automotrice à flèche télescopique 1 du grappin électro-hydraulique à dents ou à coquilles indépendantes 2 et d'un câble électrique d'alimentation et de commande 3. Les morceaux 4a de la cheminée 4, obtenus par désagrégation des matériaux par le grappin 2, sont déposés directement dans la benne du camion 5.

Comme on le voit, en se reportant au dessin, la démolition de la cheminée 4 s'effectue progressivement, à partir du haut, par gros morceaux 4a qui sont arrachés à la construction par la grue 1 munie de son grappin électro-hydraulique 2, suspendu par un câble à l'extrémité de la flèche de la grue, alimenté et commandé en électricité par l'intermédiaire du câble 3.

Par manoeuvre du câble et de la flèche de la grue, il est ensuite aisé de déposer les morceaux 4a dans la benne du camion 5, après avoir déclenché l'ouverture du grappin 2 ; il suffit de renouveler l'opération autant de fois qu'il est nécessaire pour démolir la cheminée 4 et éliminer au fur et à mesure ses matériaux constituants, sans qu'aucun dépôt ou aucune chute préalable au sol ait été nécessaire, donc sans reprise ni dégagement de poussière.

## Revendications

1. Utilisation d'un dispositif comprenant un grappin électro-hydraulique, à dents ou coquilles indépendantes (2), une grue de levage à flèche télescopique (1) ou un hélicoptère et un câble (3) de commande et d'alimentation en énergie électrique du grappin (2) pour la démolition en espace réduit de construction de type traditionnel.

2. Procédé de démolition, en espace réduit de construction de type traditionnel, utilisant un grappin électro-hydraulique à dents ou à coquilles indépendantes (2), une grue de levage à flèche télescopique (1) ou un hélicoptère, et un câble (3) de commande et d'alimentation en énergie électrique du grappin (2), caractérisé en ce que la construction est démolie progressivement, morceau par morceau (4a) sous l'action combinée de la pression des dents ou des coquilles du grappin (2) et de l'effort de levage exercé par la grue (1) ou l'hélicoptère, puis par manutentions et dépôts directs successifs des morceaux dans le moyen d'enlèvement (5) par l'intermédiaire du grappin (2) et de la grue (1) ou de l'hélicoptère.

## Claims

1. Utilisation of a device comprising an electrohydraulic grab, with independent teeth or shells (2), a lifting crane with telescopic jib (1) or a helicopter, and a cable (3) for control and supply of electric power to the grab (2) for the demolition in a confined space of constructions of standard type.

2. A method of demolition, in a confined space, of constructions of traditional type, using an electrohydraulic grab with independent teeth or shells (2), a lifting crane with telescopic jib (1), or a helicopter, and a cable (3) for control and supply of electric power to the grab (2), characterized in that the construction is progressively demolished, piece by piece (4a) under the combined action of the pressure of the teeth or of the shells of the grab (2) and of the lifting force exerted by the crane (1) or the helicopter, followed by handlings and successive direct depositions of the pieces in the removal means (5) by means of the grab (2) and of the crane (1) or of the helicopter.

## Patentansprüche

1.. Verwendung einer Vorrichtung mit einem elektrohydraulischen Greifer mit unabhängigen Zähnen oder Schalen (2), einem Hebekran mit Teleskopausleger (1) oder-einem Hubschrauber und einer Leitung (3) zum Betätigen und zur Zufuhr von elektrischer Energie zu dem Greifer (2) für den Abbruch von herkömmlichen Gebäuden bei räumlicher Einengung.

2. Verfahren zum Abbruch von herkömmlichen Bauten unter räumlicher Einengung, welches einen elektrohydraulischen Greifer mit unabhängigen Zähnen oder Schalen (2), einen Hebekran mit Teleskopausleger (1) oder einen Hubschrauber, und eine Leitung (3) zur Betätigung und zur Zufuhr von elektrischer Energie zu dem Greifer (2) verwendet, dadurch gekennzeichnet, daß das Gebäude bzw. Bauwerk fortschreitend Stück für Stück (4a) unter der kombinierten Einwirkung des Druckes der Zähne oder der Schalen des Greifers (2) und der Hebeanstrengung, die durch den Kran (1) oder den Hubschrauber ausgeübt wird, und sodann durch Fördern und direktes aufeinanderfolgendes Ablegen der Stücke in das Entfernungsmittel (5) mittels des Greifers (2) und des Hebekrans (1) oder des Hubschraubers, zerstört wird.
